# EUROPÄISCHE PATENTSCHRIFT

(11) **EP 2 064 390 B1**
(45) Veröffentlichungstag und Bekanntmachung des Hinweises auf die Patenterteilung: **22.03.2017**
(21) Anmeldenummer: 07803147.3
(22) Anmeldetag: 03.09.2007
(51) Int. Cl.: E01B 35/00

(54) **VERFAHREN ZUR GLEISVERMESSUNG UND HOCHGENAUES MESSSYSTEM FÜR KLEINE BAUSTELLEN IM GLEISBAU**
TRACK MEASUREMENT METHOD, AND HIGH-PRECISION MEASURING SYSTEM FOR SMALL RAILWAY CONSTRUCTION SITES
PROCÉDÉ DE MESURE DE LA VOIE ET SYSTÈME DE MESURE HAUTE PRÉCISION POUR PETITS CHANTIERS DE POSE DE VOIE

(30) Priorität: 07.09.2006 DE 102006042496
(43) Veröffentlichungstag der Anmeldung: 03.06.2009
(73) Patentinhaber: GBM Wiebe Gleisbaumaschinen GmbH, 28832 Achim (DE)
(72) Erfinder: GRASHOF, Günter, 28832 Achim (DE)
(74) Vertreter: Eisenführ Speiser
(86) Internationale Anmeldenummer: PCT/EP2007/059160
(87) Internationale Veröffentlichungsnummer: WO 2008/028880

(56) Entgegenhaltungen:
- AT-B- 403 066
- DE-A1- 2 460 618
- DE-A1- 3 444 723
- DE-A1- 4 006 939
- GB-A- 2 403 861

## Beschreibung

### Technisches Gebiet

Die Patentanmeldung betrifft ein Verfahren zur Gleis Vermessung und ein hochgenaues Messsystem für kleine Baustellen im Gleisbau.

### Stand der Technik

Um optimale Fahrbedingungen für Gleisfahrzeuge und deren Insassen und dabei eine Gewährleistung der Entgleisungssicherheit in allen Situationen zu schaffen, ist es wichtig, dass der Gleiskörper sowohl beim Bau als auch bei einer Instandhaltung hochgenau erfasst wird.

Die zu erfassenden Parameter setzen sich u.a. aus der Spurweite, der Verwindung und der Überhöhung zusammen, in Kurvenlagen werden die sogenannten Pfeilhöhen zur Bestimmung des Krümmungsverhaltens gemessen. Zusätzlich muss zu einem solchen Parametersatz die Position gemessen werden, an dem er erfasst worden ist.

Da in den vergangenen Jahren in nahezu allen Bereichen der Vermessung satellitengestützte Verfahren Einzug gehalten haben, liegt auch hier der Schritt nahe, Parameterdatensätze mit Hilfe vom Globalen Positionierungssystem (GPS) oder vergleichbaren Systemen (Glonass oder zukünftig Galileo) mit einer Koordinate zu versehen, um so beispielsweise Stopfmaschinen genaue Angaben für den Bearbeitungsprozess zu liefern.

Nach AT 403066 B ist ein Verfahren bekannt, über das die Ist-Lage eines Gleisabschnittes unter Verwendung von Satellitendaten mit Hilfe von differentiellem GPS ermittelt und mit den Solldaten aus dem Bauprojekt verglichen werden kann. Im Verfahren wird eine Messeinheit (Rover), die sowohl die Gleisgeometrie als auch die Position im Stop-and-Go-Verfahren bestimmt, auf eine zweite Messeinheit (Basis) in kleinen Schritten zugeschoben. Bei jedem Halt der ersten Messeinheit werden die Messdaten zur Gleisgeometrie mit einer Koordinate gemeinsam mit den Positionsdaten der zweiten Messeinheit abgelegt. Aus der Gesamtheit der Daten kann ein Protokoll für einen nachgelagerten Bearbeitungsvorgang erstellt werden.

Nachteil dieser Erfindung ist, dass die Messdaten für die Positionsbestimmung nur beim Halt der ersten Messeinheit mit einer ausreichenden Genauigkeit ermittelt werden können. So entstehen bei einem zu großen Abstand zwischen den Stopps Lücken in der Beobachtung, die interpoliert werden müssen. Hierbei entstehende Fehler sind jedoch nicht auszuschließen. Die Genauigkeit erhöht sich dann, wenn der Abstand zwischen den Stopps verkleinert wird, was das Verfahren hingegen wieder sehr zeitaufwändig und damit teuer macht. Außerdem ist zu beachten, dass eine Stopfmaschine, der die Messeinheit vorangestellt sein kann, für die Stopps immer wieder abbremsen und beschleunigen muss. Dies ist bei einer so schweren Maschine mit einem hohen Verbrauch und einer Belastung des Maschinenantriebs verbunden. Daneben können bei der Positionsbestimmung Abschattungen durch Bäume die Beobachtungen behindern oder hohe Mehrdeutigkeiten in Schluchten die ermittelten Koordinaten verfälschen.

Ein ähnliches System wird in DE 20021678 U1 beschrieben. Hier arbeitet man ebenfalls mit einem differenziellen GPS, wobei ein stationärer Empfänger als Basis auf einem Festpunkt aufgestellt wird, während ein mobiler Empfänger (Rover) auf einer Draisine Koordinaten ermittelt, die mit den ermittelten Parametersätzen über ein inertiales Navigationssystem an der Draisine verbunden werden. Inertiales Navigationssystem und differentielles GPS werden hier auf einem Fahrzeug installiert, das eisenbahntypische Achslasten aufweist. Bei der Beobachtung über Satelliten entstehen die gleichen Probleme der Abschattung wie im zuvor genannten Beispiel.

Ein weiteres Verfahren, die Gleisgeometrie in Verbindung mit einer Position zu messen, ist in DE 3444723 C2 beschrieben. Hier wird über einen justierten Laserstrahl eine künstliche Basis über den zu vermessenden Gleisabschnitt gelegt. Veränderungen der Gleisgeometrie werden über einen Lasersensorfeld, das sich gegenüber der Basis verschiebt, dokumentiert. Die Parametersätze werden mit Messdaten verbunden, die eine Aussage über den zurückgelegten Weg machen. Das Lasersensorfeld ist in der Regel an einem schweren, schienengebundenen Fahrzeug angebracht.

Ein erheblicher Nachteil ist, dass hier nur Streckenabschnitte von 50 Metern, bei sehr guten Wetterlagen von maximal 200 Metern bearbeitet werden können, danach lässt die Genauigkeit nach. Daraus entsteht ein hoher Arbeitsaufwand da die Basis immer wieder neu eingerichtet werden muss. Ein erhöhter Arbeitsaufwand ist immer mit Kosten verbunden.

In EP 559850 B1 ist ein Verfahren zur Gleisvermessung beschrieben, bei dem die Parameter der Gleisgeometrie mit Hilfe eines Fahrzeuges erfasst, das die eigene Position mittels Laser und Messmarken ermittelt, die an Fahrleitungsmasten oder anderen unveränderlichen Punkten befestigt sind. Bei der Bewegung des Messfahrzeugs wird der Laser so nachgeführt, dass eine kontinuierliche Anzielung der Messmarke erfolgt. Die Nachführung kann über motorisierte Entfernungsmesser erfolgen, statt der Zielmarken können Reflektoren verwendet werden.

Nachteil dieser Erfindung ist, dass die Messoptik auf dem Fahrzeug befestigt ist. Bei der Nachführung des Zielstrahls ist die Verstellung des Winkels zum Ziel für einen Beobachter sehr anstrengend. Ein motorisiertes Gerät verkürzt die Arbeitszeit der Messeinheit, da der hohe Stromverbrauch der Motorik die Batterien schnell ermüden lässt. Ein weiterer Nachteil ist, dass die angebrachten Messmarken in Bezug zum Gleis gesetzt werden müssen. Dies erfordert im Vorfeld Arbeit zur Positionsbestimmung dieser meist nur einige Meter auseinander liegenden Punkte und bedeutet gleichzeitig eine Abkehr vom von der Deutschen Bahn AG eingeleiteten Prozess zur Umstellung auf ein Festpunktfeld, dass sich nur noch durch eine geringe Zahl von Festpunkten im Kilometerabstand definiert.

Die Systeme nach DE 20021678 U1, DE 3444723 C2 und EP 559850 B1 haben gemeinsam, dass sie immer auf schwere schienengebundene Fahrzeuge zurückgreifen. Hierfür sind hohe Rüstzeiten nötig, die meist durch lange Anfahrten bedingt sind. Die Systeme machen daher einen Einsatz besonders für kleine und kleinste Baustellen extrem unwirtschaftlich.

In DE 2460618 C2 ist ein fahrbares Gerät zur Messung der Gleislage beschrieben, dass sich durch sein geringes Gewicht und einfache Konstruktion auszeichnet. Das Messprinzip gleicht der Methode in EP 559850 B1, nur dass die Basis durch einen Theodolitenzielstrahl gebildet wird. Die Bewegung des auf einem Wagen befestigten Zielkreuzes gegenüber dieser Basis wird festgehalten und mit Messwerten zur Gleisgeometrie verknüpft. Nachteil ist, dass eine fehlende Automatisierung einen Beobachter nötig macht und die Fortbewegung des Messwagens auf einfache Weise ermittelt werden muss. Ein Beobachter macht nicht selten Fehler und die möglichen Positionsmessungen sind ebenfalls fehlerbehaftet, so dass die Genauigkeit hinter der Anforderung zurückbleibt. Moderne Maschinen für den Gleisbau sind zudem auf Datenprotokolle angewiesen, die in durch das System nach DE 2460618 C2 nicht geliefert werden können.

Die oben beschriebenen bisherigen Verfahren basieren auf einer aktiven Positionsbestimmung des Fahrzeugs, das auch die Gleisgeometrie erfasst. Nachteil dieser Verfahren ist, dass die Bestimmung der Position an die Gegebenheiten der Umgebung gebunden und durch die technischen Möglichkeiten in der Genauigkeit und Schnelligkeit eingeschränkt ist.

Ein demgegenüber modernes Messverfahren ist aus GB 2 403 861 A bekannt. Hier wird ein System zur Untersuchung und Messung der Positionen von Objekten entlang einer Gleisstrecke beschrieben. Das System umfasst einen Laserscanner, ein Datengatter und kann eine oder mehrere Positionsbestimmungseinheiten umfassen. Das System kann zum Vermessen von Eisenbahnlinien und streckenseitigen Objekten wie Brücken, Bahnsteigen, Signale und Tunnelwänden eingesetzt werden.

Ein weiteres Verfahren zeichnet sich neben der aktiven Positionsbestimmung dadurch aus, dass die Gleisgeometrie durch Messung von Abweichungen gegenüber einer Basis erfasst wird. Die Position des Messfahrzeugs wird im besten Fall durch inertiale Messsysteme realisiert. Dieses Verfahren ist ebenfalls mit sehr großen Ungenauigkeiten behaftet und in der Schnelligkeit eingeschränkt.

### Darstellung der Erfindung

Aufgabe der Erfindung ist es, ein Messsystem für den Gleisbau zu entwickeln, das Daten der Gleisgeometrie unter Einhaltung der geforderten Genauigkeiten ermittelt und protokolliert, dabei allerdings eine sehr kompakte und leichte Bauweise aufweist, die einen Transport mit einem Pkw und das Bedienen durch eine Person ermöglicht. Daneben ist es Aufgabe der Erfindung, das Verfahren zur Bestimmung der Position der ermittelten Messwerte zur Gleisgeometrie so zu verbessern, dass die oben beschriebenen Nachteile entfallen.

Diese Aufgabe wird durch ein Verfahren gemäß Anspruch 1 und ein Messsystem gemäß Anspruch 4 gelöst. Bei dem erfindungsgemäßen Verfahren wird durch ein Tachymeter auf einem Tachymeterwagen kontinuierlich (On-the-fly) Entfernungsmessungen und Winkelmessungen zu einem Reflektor auf einem Reflektorwagen vorgenommen und diese einer Datenerfassungseinheit übergeben. Die ermittelten Koordinaten werden mit den auf dem Reflektorwagen ermittelten Messwerten der Gleisgeometrie verbunden und die Abweichungen zwischen der Soll- und der Ist-Lage werden digital oder analog über Ausgabegeräte zur Verfügung gestellt.

Die Position des Tachymeterwagens erfolgt durch differenzielles GPS. Dazu wird eine Basisstation auf einem bekannten Punkt eines beliebigen Netzes, vorzugsweise einem Punkt des DBREF der Deutschen Bahn AG, aufgebaut und ein weiterer Empfänger (Rover) auf dem Tachymeterwagen aufgesetzt. Die Koordinatenermittlung des Tachymeterwagens erfolgt durch Verknüpfung der an der Basisstation ermittelten Korrekturdaten mit den Messwerten des Rovers.

Bei Verwendung eines Empfängers, der Korrekturdaten eines Referenznetzbetreibers empfangen kann, erfolgt die Ermittlung der Korrekturdaten nicht durch eine Basis Station sondern über das Referenznetz.

Das erfindungsgemäße hochgenaue Messsystem ist so aufgebaut, dass auf einem auf dem Gleis verfahrbaren Reflektorwagen, bestehend aus einem Gerätemodul, einem Vermessungsmodul, einem Laufmodul und/oder einem Verlängerungsmodul für größere Spurweiten, Messgeräte zur Abnahme der Gleisgeometrie sowie ein Reflektor angeordnet sind und auf einem auf dem Gleis gesicherten Tachymeterwagen, bestehend aus einem Gerätemodul, einem Vermessungsmodul, einem Laufmodul und/oder einem Verlängerungsmodul für größere Spurweiten, neben einem Rover zur satellitengestützten Bestimmung der Position ein Tachymeter, eine Datenerfassungseinheit und ein Ausgabegerät angeordnet sind.

Der Reflektorwagen und der Tachymeterwagen werden an unterschiedliche Spurweiten durch Verlängerungsmodule angepasst. Das Verlängerungsmodul wird mit Hilfe von ineinander verschiebbaren und dann fest einstellbaren Elementen variabel auf die benötigte Spurweite des Gleiskörpers eingestellt.

Zur Sicherung des Tachymeterwagens wird eine Totmannbremse verwendet.

Die Datenerfassungseinheit und die Ausgabegeräte sind in wetterfesten Gehäusen untergebracht.

Das Verfahren wird dahingehend verändert, dass die Feststellung der Position eines Messdatensatzes nicht durch die messende Einheit erfolgt sondern durch eine externe Einrichtung. So können Gegebenheiten der Umwelt berücksichtigt werden indem z.B. der Standort des Tachymeterwagens so gewählt wird, dass eine Abschattung nicht zu befürchten ist und die Strecke trotzdem eingesehen werden kann. Man ist in der Vorbereitung der Messung viel freier und erzielt letztlich auch noch Messwerte, die in ihrer Genauigkeit die Anforderungen der Deutschen Bahn AG erfüllen.

Ein Vorteil des Messsystems ist, dass die die Position ermittelnden Satelliten-Empfänger über eine lange Zeit kontinuierlich an der gleichen Position verbleiben, so dass diese Positionen über eine Vielzahl von Messungen sehr präzise bestimmt werden können und diese Genauigkeit in den weiteren Bestimmungsprozess einfließen kann.

Ein weiterer Vorteil der Erfindung ist, dass aus der Position des Tachymeters heraus auch andere Daten neben der Strecke zur Ergänzung der Messdaten aus der Gleisgeometrie erfasst werden können, ohne dass lange Rüstzeiten erforderlich sind.

Ein erheblicher Vorteil ist das trotz der umfangreichen Gerätschaften geringe Gewicht der Wagen, die ohne Probleme von einer einzelnen Person bewegt werden können und so im Bedarfsfall schnell aus der Strecke genommen werden können. Eine Behinderung des Bahnverkehrs kann somit minimiert werden. Zudem entfallen lange Rüstzeiten für Fahrzeuge mit eisenbahntypischen Achslasten und deren Verbringen an den Einsatzort. Der Transport mit einem PKW ermöglicht eine flexiblere Nutzung.

Durch den modularen Aufbau der beiden Wagen können die benötigten Elemente nach dem Transport an den Einsatzort ohne Berücksichtigung der Zugehörigkeit zu Tachymeter- oder Reflektorwagen zusammengesetzt werden, da der Grundaufbau beider Wagen identisch ist. Dies erleichtert den Einsatz und spart benötigte Rüstzeit.

Durch die einfache Konstruktion der Wagen ist eine kostengünstige Produktion möglich. Kleine und mittelständische Betriebe können das Messsystem anschaffen, sofern die benötigten geodätischen Instrumente vorhanden sind. Die Datenerfassungseinheit kann über Standardschnittstellen angebunden werden.

Der Mensch als mögliche Fehlerquelle ausgeschlossen, da die Messdatenerhebung, die Positionsbestimmung und die Datenauswertung automatisiert erfolgen und die Messdaten in den Bearbeitungsprozess aufbereitet übergeben werden. Dies ist für die Gewährleistung der Sicherheitsansprüche von Vorteil.

### Kurze Beschreibung der Zeichnungen

Nachfolgend werden erfindungsgemäße Vorrichtungen anhand von Figurenbeschreibungen näher erläutert.

Dabei zeigen:
- Figur 1:: eine Darstellung der Messanordnung
- Figur 2:: eine Darstellung der Module eines Reflektorwagens
- Figur 3:: eine Darstellung eines Reflektorwagens für kleine Spurweiten
- Figur 4:: eine Draufsicht auf einen Reflektorwagen
- Figur 5:: Darstellung des Messablaufs
- Figur 6:: Darstellung des Synchronisationsvorganges
- Figur 7:: Aufbau der Datenerfassungseinheit

### Weg(e) zur Ausführung der Erfindung

Das erfindungsgemäße Messsystem (Figur 1) besteht aus einem Tachymeterwagen 4, einem Reflektorwagen 8 und einer Basisstation 1 zur satellitengestützten Positionsermittlung. Die Basisstation 1 wird über einem bekannten Festpunkt 2 eines Referenznetzes aufgebaut und beginnt die Korrekturparameter zu senden. Auf einem in der Nähe des bekannten Punktes liegenden, zu überprüfenden Gleiskörpers 31 werden zwei Wagen aufgestellt.

Der erste Wagen, der Reflektorwagen 8, umfasst Erfassungssysteme für die Verwindung der Gleise 11, die Überhöhung 12 und die Spurweite 13. Die Daten werden von einer Datenerfassungseinheit 37 erfasst. Außerdem sind eine Reflektorwagen-Funkantenne 9 zum Empfang von Messdaten und ein aus der Vermessung bekannter Reflektor 10 für Tachymeteraufnahmen angeordnet.

Auf dem zweiten Wagen, dem Tachymeterwagen 4, befindet sich eine GPS-Antenne zum Empfang von Satellitendaten 5, die kontinuierlich die Position misst. In einer als Gerätekonstante abgelegten Entfernung dazu ist ein motorisiertes Tachymeter 6 angebracht, das über eine aus der Maschinensteuerung im Straßenbau bekannte Synchronisierung von Winkel- und Streckenmessungen verfügt, und kontinuierlich Winkel- und Streckenmessungen zum Reflektor auf dem Reflektorwagen vornimmt.

Über die Tachymeterwagen-Funkantenne 7 werden die Daten der Basisstation 1 sowie die auf dem Reflektorwagen 8 ermittelten Daten empfangen. Die Messdaten des Tachymeters 6 und Positionsdaten des Rovers 5 werden mit den über Funk empfangenen Daten einer Auswertungseinheit 14 zur Berechnung übergeben.

Die Auswertungseinheit 14 auf dem Tachymeterwagen 4 ermittelt aus den an der Basis 1 ermittelten Positionsdaten die Korrekturparameter für die Messung am Rover 5. Über die Gerätekonstante kann so auch die Position des Tachymeters im Koordinatensystem der Deutschen Bahn AG festgelegt werden. Über die Tachymetermessungen werden die Position des Reflektorwagens 8 und die Messwerte der Erfassungsgeräte für die Gleisgeometrie miteinander verknüpft. Diese Werte können direkt mit der vorher eingelesenen Soll-Geometrie des Gleises verglichen und so aufbereitet werden, dass sie von gängigen Stopfmaschinen eingelesen und verarbeitet werden können.

Vor dem Beginn der Messung der Gleisgeometrie wird ein zuvor mit einem satellitengestützten Verfahren bestimmter Punkt als Orientierung angezielt. Der Tachymeterwagen 4 ist unter Nutzung einer so genannten Totmannbremse gegen ein Verändern seiner Position gesichert.

Bei der Vermessung der Gleisgeometrie wird eine erste Basismessung an der Startposition des Reflektorwagens 27 vorgenommen. Danach wird der Reflektorwagen 8 von einer Bedienperson auf den Tachymeterwagen 4 zugeschoben. Das Tachymeter 6 verfügt über hohe Winkel- und Streckengenauigkeiten und einen Motor, der eine automatische Zielnachführung ermöglicht, so dass der Zielstrahl kontinuierlich auf den Reflektor 10 gerichtet ist. Die herkömmliche Methode der Step-by-step-Messungen, in der für eine Positionserfassung der Reflektorwagen 8 angehalten werden müsste, wird in der vorliegenden Erfindung durch eine kinematische Methode, die On- the-fly-Methode ersetzt, bei der kein Zwischenstopp mehr eingehalten werden muss. Grundlage für dieses Verfahren ist die Möglichkeit der Synchronisation.

Eine abschließende zweite Basismessung erfolgt kurz bevor der Reflektorwagen 8 am Tachymeterwagen 4 ankommt. Die beiden Positionen 27 und 28 aus den Basismessungen stellen den Anfangs- und den Endpunkt einer Sehne dar, auf die alle Messwerte aus der vermessenen Strecke umgerechnet werden. Daraus erhält man die für den Gleisbau erforderlichen Pfeilhöhen der Gleislage.

Figur 1 zeigt die erfindungsgemäße Messanordnung. Zur Positionsbestimmung wird eine Basisstation 1 für die satellitengestützte Positionsbestimmung über einem Festpunkt 2 aufgebaut. Über eine Referenz-Funkantenne 3 werden die hier ermittelten Korrekturdaten an die Tachymeterwagen-Funkantenne 7 gesendet und nachfolgend in der Auswertungseinheit 14 mit den über den Rover 5 ermittelten Daten abgelegt. Eine Verwindungsmesseinheit 11, eine Überhöhungsmesseinheit 12 und eine Spurweitenmesseinheit 13 messen auf dem Reflektorwagen 8 kontinuierlich die Parameter der Gleisgeometrie und geben diese an die integrierte Datenerfassungseinheit 37 ab. Gleichzeitig werden ununterbrochen Messungen zwischen dem Tachymeter 6 und dem Reflektor 10 über einen Messstrahl 15 automatisiert durchgeführt und der Auswertungseinheit 14 übergeben. In der Auswertungseinheit 14 werden die ermittelten Daten miteinander verknüpft und nach Ende der Messung als Protokoll in digitaler oder analoger Form der Auswertungseinheit 14 und in der Folge einem Ausgabegerät 16 zur Verfügung gestellt. Die Versorgung der elektrischen Einrichtungen erfolgt über die Stromversorgung am Tachymeterwagen 17 und die Stromversorgung am Reflektorwagen 18. Der Reflektor 10 ist auf einem herkömmlichen Dreifuß 19 angebracht, der wiederum mit dem Reflektorwagen 8 fest verbunden ist.

Figur 2 zeigt die Darstellung der Module eines Reflektorwagens 8. Dabei sind an dem Sensorikmodul für die Gleisgeometrie 20 die Verwindungsmesseinheit 11, die Überhöhungsmesseinheit 12 und die Spurweitenmesseinheit 13 angebracht. Die dort ermittelten Messwerte werden an die Datenerfassungseinheit 37 weitergegeben, die in dem Reflektorwagen 8 integriert ist. Neben der Datenerfassungseinheit 14 sind der Dreifuß 19 zur Aufnahme des Reflektors 10 und die Stromversorgung 18 darauf angeordnet. Die beschriebenen Module 20 und 22 können über Schrauben zur Modulverschraubung 24 mit weiteren Modulen, so in jedem Fall mit dem Laufmodul 23 und bei Bedarf mit dem Verlängerungsmodul für größere Spurweiten 21, miteinander verbunden werden. Die Querstreben A 25 und B 26 sorgen für eine formstabile Verbindung der quer zur Gleisrichtung aufgebauten Module 20, 21 und 22 mit dem in Gleisrichtung angesetzten Laufmodul 23.

Figur 3 zeigt den Reflektorwagen in der Rückansicht, in diesem Fall für kleine Spurweiten, wobei auf das Verlängerungsmodul 21 verzichtet wird. Das Sensorikmodul für die Gleisgeometrie 20 ist direkt mit dem Vermessungsmodul 22 und dem Laufmodul 23 über Schrauben zur Modulverschraubung 24 verbunden. Auf dem Sensorikmodul für die Gleisgeometrie 20 sind die Verwindungsmesseinheit 11 und die Überhöhungsmesseinheit 12 angeordnet, im Sensorikmodul für die Gleisgeometrie 20 ist ebenfalls die Datenerfassungseinheit 37 integriert. Neben einer Stromversorgung des Reflektorwagens 18 ist der Dreifuß 19 zur Aufnahme des Reflektors 10 angebracht. Das Laufmodul 23 und das Vermessungsmodul 22 sind über die Querstrebe B 26 untereinander gesichert.

In Figur 4 ist der Reflektorwagen 8, wie er auch schon in Figur 3 beschrieben ist, in der Draufsicht dargestellt. Er besteht aus Sensorikmodul für die Gleisgeometrie 20, Vermessungsmodul 22 und Laufmodul 23, die über Schrauben zur Modulverschraubung 24 miteinander verbunden und über die Querstreben A 25 und B 26 verstärkt sind. Auf dem Sensorikmodul für die Gleisgeometrie sind die Verwindungsmesseinheit 11 und die Überhöhungsmesseinheit 12 angeordnet. Die Datenerfassungseinheit 37 ist integriert. Das Vermessungsmodul weist eine Stromversorgung für den Reflektorwagen 18 und den Dreifuß 19 zur Aufnahme des Reflektors 10 auf.

Der in den Fig. 2-4 dargestellte Reflektorwagen 8 kann bei gleichem Aufbau auch als Tachymeterwagen 4 verwendet werden. Dazu wird der Reflektor 10 durch das Tachymeter 6 ersetzt und auf einem zweiten Dreifuß der Rover aufgesetzt. Außerdem sind hier die Auswertungseinheit 14 und ein oder mehrere Ausgabegeräte 16 angeordnet. Der Tachymeterwagen 4 verfügt über eine integrierte Datenerfassungseinheit 37.

In Figur 5 ist die Langsehnenmessung des Gleiskörpers 31 dargestellt. Nach Aufstellen des Tachymeterwagens 4 auf dem Gleiskörper 31 wird der Reflektorwagen 8 an der Position für die erste Basismessung 27 platziert. Bis der Reflektorwagen 8 die Position der 2. Basismessung 28 erreicht hat, werden viele Positionsmessungen ausgelöst. Zwischen der ersten und der zweiten Basisposition wird rechnerisch eine Sehne zwischen den Basispunkten 29 erzeugt, auf die die Pfeilhöhen der einzelnen Messungspositionen 30 des Reflektorwagens 8 bezogen werden.

In Figur 6 ist der Synchronisationsvorgang schematisch dargestellt. Der auf dem Gleis befindliche Reflektorwagen 8 bewegt sich in der Bewegungsrichtung 36 auf dem Gleiskörper 31 entlang. Beim Auslösen der Streckenmessung 35 wird auch die Winkelmessung 32 durchgeführt, wenn das Signal der Streckenmessung empfangen wird, hat der Reflektorwagen 8 jedoch schon wieder eine bestimmte Entfernung zurückgelegt. Durch Verknüpfung der ersten Winkelmessung 32 mit einer zweiten Winkelmessung 33 wird ein Winkel 34 interpoliert, der den mit den Daten der Streckenmessung 35 korrespondiert.

In Figur 7 ist der schematische Auibau der Datenerfassungseinheit 37 dargestellt. Die Datenerfassungseinheit 37 erfasst die Daten des Tachymeters 6, der verschiedenen Messgeräte für die Gleisgeometrie (11, 12 und 13) und bringt sie in eine synchronisierte Form. Es handelt es sich im Wesentlichen um ein Rechnersystem, das über seine Schnittstellen in der Lage ist, eine spezielle Aufgabe wie zum Beispiel Messen, Steuern und Regeln zu übernehmen. Die Datenerfassungseinheit 37 verfügt über keine Festplatte und eine nur geringe CPU-Leistung, um einen geringen Energieverbrauch zu gewährleisten. Eine hohe Temperaturbeständigkeit, Stabilität und Ausfallsicherheit sind Grundanforderungen. Die Datenerfassungseinheit 37 wird von der Stromversorgung des Tachymeterwagens 17 versorgt. Daten eines Drehgebers werden über ein digitales Impulssignal an die Datenerfassungseinheit 37 übergeben, während Temperatursensor, Inklinometer und Federtaster ihre Daten als analoges Signal bereitstellen. Weitere Sensoren können über eine serielle Schnittstelle, ein spezielles häufig in Bahnsystemen eingesetztes, störfestes Bussystem oder einen anderen Feldbus angeschlossen werden. Zukünftig ist ein Datenaustausch aber auch über eine USB -Schnittstelle denkbar. Ebenfalls über eine serielle Schnittstelle gelangen die Daten des Tachymeters 6 in die Datenerfassungseinheit 37, der Messimpuls wird über den gleichen Weg ausgelöst. Als Auswertungseinheit 14 können Computer verschiedenster Bauart und Leistung über eine weitere serielle Schnittstelle zum Datenaustausch und der Befehlsabgabe angebracht werden, sofern sie den Anforderungen der Bearbeitungssoftware entsprechen.

### [Bezugszeichenliste]

1. Basisstation
2. Festpunkt
3. Referenz-Funkantenne
4. Tachymeterwagen
5. Rover
6. Tachymeter
7. Tachymeterwagen-Funkantenne
8. Reflektorwagen
9. Reflektorwagen-Funkantenne
10. Reflektor
11. Verwindungsmessgerät
12. Überhöhungsmessgerät
13. Spurweitenmessgerät
14. Auswertungseinheit
15. Messstrahl
16. Ausgabegerät
17. Stromversorgung des Tachymeterwagens
18. Stromversorgung des Reflektorwagens
19. Dreifuß
20. Sensorikmodul für die Gleisgeometrie
21. Verlängerungsmodul für größere Spurweiten
22. Vermessungsmodul
23. Laufmodul
24. Schrauben zur Modulverschraubung
25. Querstrebe A
26. Querstrebe B
27. Reflektorwagenposition bei der ersten Basismessung
28. Reflektorwagenposition bei der zweiten Basismessung
29. Sehne zwischen den Basispunkten
30. Pfeilhöhen der einzelnen Messwagenpositionen
31. Gleiskörper
32. Abgriff erste Winkelmessung
33. Abgriff zweite Winkelmessung
34. Interpolierter Winkel
35. Empfang Streckenmessungsergebnis
36. Bewegungsrichtung
37. Datenerfassungseinheit

## Patentansprüche

1. Verfahren zur Gleisvermessung **dadurch gekennzeichnet, dass**
a) ein Tachymeter (6) auf einem Tachymeterwagen (4) kontinuierlich Entfernungsmessungen und Winkelmessungen zu einem Reflektor (10) auf einem Reflektorwagen (8) vornimmt und diese einer Datenerfassungseinheit (37) übergibt,
b) der Reflektorwagen (8) mit einem Verwindungsmessgerät (11), einem Überhöhungsmessgerät (12) und einem Spurweitenmessgerät (13) Messwerte der Gleisgeometrie ermittelt, wobei die auf dem Reflektorwagen ermittelten Daten mittels einer Tachymeterwagenfunkantenne (7) empfangen werden,
c) die ermittelten Koordinaten mit den auf dem Reflektorwagen (8) ermittelten Messwerten der Gleisgeometrie verbunden werden und
d) eine Basisstation über einem bekannten Festpunkt eines Referenznetzes aufgebaut wird, eine satellitengestützte Positionsermittlung durchführt und diese Positionsdaten an den Tachymeterwagen gesendet werden,
e) der Tachymeterwagen Daten von der Basisstation über eine Funkverbindung empfängt und eine Position des Tachymeterwagens mittels differenziellen GPS mit einer GPS-Antenne zur kontinuierlichen Positionsmessung mittels Empfang von Satellitendaten auf dem Tachymeterwagen über eine Auswertungseinheit (14) bestimmt, und aus den an der Basisstation ermittelten Positionsdaten mittels einer Auswertungseinheit (14) die Korrekturparameter für die Messung der Position des Tachymeterwagens ermittelt,
f) die Position des Reflektorwagens über die korrigierte Position des Tachymeterwagens ermittelt wird,
g) die Position des Reflektorwagens mit den Messwerten des Verwindungsmessgeräts (11), des Überhöhungsmessgeräts (12) und des Spurweitenmessgeräts (13) verknüpft wird, und die Abweichungen zwischen Soll- und Ist-Lage der Gleisgeometrie digital oder analog über Ausgabegerät (16) zur Verfügung gestellt werden.

2. Verfahren nach Anspruch 1 **dadurch gekennzeichnet, dass** unter Verwendung eines DGPS-Empfängersystems die Ermittlung der Basisdaten erfolgt.

3. Verfahren nach Anspruch 1 **dadurch gekennzeichnet, dass** die Ermittlung der Basisdaten durch einen GPS-Empfänger, der über eine Einrichtung zum Empfang von Korrekturdaten eines Referenznetzbetreibers verfügt, erfolgt.

4. Hochgenaues Messsystem für kleine Baustellen im Gleisbau **dadurch gekennzeichnet, dass**
a) auf einem auf dem Gleis verfahrbaren Reflektorwagen (8), zur Ermittlung von Messwerten der Gleisgeometrie, bestehend aus einer Reflektorwagenfunkantenne (9) einem Gerätemodul (20), einem Vermessungsmodul (22), einem Laufmodul (23) und/oder einem Verlängerungsmodul für größere Spurweiten (21), ein Verwindungsmessgerät (11), ein Überhöhungsmessgerät (12), ein Spurweitenmessgerät (13) und ein Reflektor (10), angeordnet sind und eine Datenerfassungseinheit (37) integriert ist, und
b) auf einem auf dem Gleis gesicherten Tachymeterwagen (4), bestehend aus einem Gerätemodul (20), einem Vermessungsmodul (22), einer Auswertungseinheit (14) und einem Ausgabegerät (16), einer Tachimeterwagen- Funkantenne (7) zum Empfang der auf dem Reflektorwagen ermittelten Daten, einem Laufmodul (23) und/oder einem Verlängerungsmodul für größere Spurweiten (21), bei dem neben einem Rover (5) zur satellitengestützten Bestimmung der Position ein Tachymeter (6) angeordnet ist und eine Datenerfassungseinheit (37) integriert ist,
c) eine Basisstation zur satellitengestützten Positionsermittlung, wobei die Tachymeterwagen-Funkantene (7) derart ausgebildet ist, um Daten von der Basisstation über Funk zu empfangen,
d) wobei die Auswertungseinheit (14) dazu geeignet ist, die Position des Tachymeterwagens mittels differenziellem GPS zu bestimmen, und über diese Position des Tachymeterwagens die Position des Reflektorwagens zu bestimmen,
e) und wobei die Auswertungseinheit (14) zum Verknüpfen der IstPosition des Reflektorwagens mit den Messwerten der Gleisgeometrie geeignet ist, und wobei
f) das Ausgabegerät (16) dazu geeignet ist, die Abweichung zwischen der Soll- und Ist-Lage der Gleisgeometrie zur Verfügung zu stellen.

5. Hochgenaues Messsystem für kleine Baustellen im Gleisbau nach Anspruch 4 **dadurch gekennzeichnet, dass** Reflektorwagen (8) und Tachymeterwagen (4) Verlängerungsmodule (21) aufweisen, wodurch sie an unterschiedliche Spurweiten (21) angepasst werden können

6. Hochgenaues Messsystem für kleine Baustellen im Gleisbau nach Anspruch 5 **dadurch gekennzeichnet, dass** das Verlängerungsmodul (21) mit Hilfe von ineinander verschiebbaren und dann fest einstellbaren Elementen variabel auf die benötigte Spurweite des Gleiskörpers eingestellt wird.

7. Hochgenaues Messsystem für kleine Baustellen im Gleisbau nach einem der Ansprüche 4 bis 6 **gekennzeichnet durch** eine Totmannbremse zur Sicherung des Tachymeterwagens (4) .

8. Hochgenaues Messsystem für kleine Baustellen im Gleisbau nach einem der Ansprüche 4 bis 7 **dadurch gekennzeichnet, dass** Auswertungseinheit (14) und Ausgabegerät (16) in wetterfesten Gehäusen untergebracht sind.

9. Hochgenaues Messsystem für kleine Baustellen im Gleisbau nach einem der Ansprüche 4 bis 8 **dadurch gekennzeichnet, dass** die Datenerfassungseinheit einen geringen Stromverbrauch aufweist, gegenüber Erschütterungen und Wettereinflüsse resistent ist und im den Wagen (4) und (8) integriert ist.

## Claims

1. Method for track calibration, **characterised in that**
a) a tachymeter (6) on a tachymeter car (4) continuously takes distance measurements and angle measurements with respect to a reflector (10) on a reflector car (8) and passes them to a data collection unit (37),
b) the reflector car (8) detects measurement values of the track geometry using a twist measurement device (11), an elevation measurement device (12) and a track gauge measurement device (13), the data determined on the reflector car being received by a tachymeter car radio antenna (7),
c) the determined coordinates are linked to the measurement values of the track geometry which are determined on the reflector car (8), and
d) a base station is constructed by way of a known fixed point of a reference network, satellite-assisted position determination is carried out, and these position data are transmitted to the tachymeter car,
e) the tachymeter car receives data from the base station via a radio link and determines a position of the tachymeter car by differential GPS using a GPS antenna for continuous position measurement by receiving satellite data on the tachymeter car via an evaluation unit (14), and, from the position data determined at the base station, determines the correction parameters for the measurement of the position of the tachymeter car by means of an evaluation unit (14),
f) the position of the reflector car is determined by way of the corrected position of the tachymeter car,
g) the position of the reflector car is linked to the measurement values of the twist measurement device (11), the elevation measurement device (12) and the track gauge measurement device (13), and the differences between the target position and actual position of the track geometry are provided in digital or analogue by way of an output device (16).

2. Method according to claim 1, **characterised in that** the base data are determined using a DGPS receiver system.

3. Method according to claim 1, **characterised in that** the base data are determined by way of a GPS receiver which has a means for receiving correction data of a reference network operator.

4. High-precision measurement system for small construction sites in track construction, **characterised in that**
a) a twist measurement device (11), an elevation measurement device (12), a track gauge measurement device (13) and a reflector (10) are arranged on a reflector car (8), displaceable on the track, for determining measurement values of the track geometry, consisting of a reflector car radio antenna (9), a device module (20), a calibration module (22), an operating module (23) and/or an extension module for larger track gauges (21), and a data collection unit (37) is integrated, and
b) on a tachymeter car (4), secured to the track, consisting of a device module (20), a calibration module (22), an evaluation unit (14) and an output device (16), a tachymeter car radio antenna (7) for receiving the data determined on the reflector car, an operating module (23) and/or an extension module for larger track gauges (21), in which, as well as a rover (5) for satellite-assisted position determination, a tachymeter (6) is arranged and a data collection unit (37) is integrated,
c) a base station for satellite-assisted position determination, the tachymeter car radio antenna (7) being formed so as to receive data from the base station via radio,
d) the evaluation unit (14) being suitable for determining the position of the tachymeter car by differential GPS and for determining the position of the reflector car by way of this position of the tachymeter car,
e) and the evaluation unit (14) being suitable for linking the actual position of the reflector car to the measurement values of the track geometry, and
f) the output device (16) being suitable for providing the difference between the target position and actual position of the track geometry.

5. High-precision measurement system for small construction sites in track construction according to claim 4, **characterised in that** the reflector car (8) and the tachymeter car (4) comprise extension modules (21) by means of which they can be adapted to different track gauges.

6. High-precision measurement system for small construction sites in track construction according to claim 5, **characterised in that** the extension module (21) is variably adjusted to the required track gauge of the track system by means of elements which can be displaced inside one another and subsequently rigidly adjusted.

7. High-precision measurement system for small construction sites in track construction according to any one of claims 4 to 6, **characterised by** a dead man' s brake for securing the tachymeter car (4).

8. High-precision measurement system for small construction sites in track construction according to any one of claims 4 to 7, **characterised in that** the evaluation unit (14) and the output device (16) are accommodated in weather-proof housings.

9. High-precision measurement system for small construction sites in track construction according to any one of claims 4 to 8, **characterised in that** the data collection unit has a low power consumption, is resistant to shocks and weathering effects, and is integrated into the car (4) and (8).

## Revendications

1. Procédé de mesure de voie, **caractérisé en ce que**
a) un tachéomètre (6) sur un wagon de tachéomètre (4) entreprend en continu des mesures d'éloignement et des mesures angulaires par rapport à un réflecteur (10) sur un wagon de réflecteur (8) et les transmet à une unité d'enregistrement de données (37),
b) le wagon de réflecteur (8) détermine, avec un appareil de mesure de torsion (11), un appareil de mesure de surhaussement (12) et un appareil de mesure d'écartement de voie (13), des valeurs de mesure de la géométrie de voie, dans lequel les données déterminées sur le wagon de réflecteur sont reçues à l'aide d'une antenne radio de wagon de tachéomètre (7),
c) les coordonnées déterminées sont reliées aux valeurs de mesure déterminées sur le wagon de réflecteur (8) de la géométrie de voie et
d) un poste de base est installé au-dessus d'un point fixe connu d'un réseau de référence, réalise une détermination de position par satellite et ces données de position sont envoyées au wagon de tachéomètre,
e) le wagon de tachéomètre reçoit des données du poste de base par une liaison radio et détermine une position du wagon de tachéomètre à l'aide d'un GPS différentiel avec une antenne GPS pour la mesure de position continue par réception de données satellites sur le wagon de tachéomètre par une unité d'évaluation (14), et
à partir des données de position déterminées sur le poste de base à l'aide d'une unité d'évaluation (14), détermine les paramètres de correction pour la mesure de la position du wagon de tachéomètre,
f) la position du wagon de réflecteur est déterminée par la position corrigée du wagon de tachéomètre,
g) la position du wagon de réflecteur est liée aux valeurs mesurées de l'appareil de mesure de torsion (11), de l'appareil de mesure de surhaussement (12) et de l'appareil de mesure d'écartement de voie (13), et les divergences entre la position de consigne et réelle de la géométrie de voie sont mises à disposition numériquement ou analogiquement par l'appareil de sortie (16).

2. Procédé selon la revendication 1, **caractérisé en ce que** la détermination des données de base est effectuée en utilisant un système récepteur DGPS.

3. Procédé selon la revendication 1, **caractérisé en ce que** la détermination des données de base est effectuée par un récepteur GPS qui dispose d'un dispositif pour la réception de données de correction d'un exploitant de réseau de référence.

4. Système de mesure à haute précision pour de petits chantiers dans la construction de voie, **caractérisé en ce que**
a) sur un wagon de réflecteur (8) déplaçable sur la voie, pour la détermination de valeurs de mesure de la géométrie de voie, se composant d'une antenne radio de wagon de réflecteur (9), un module d'appareil (20), un module de mesure (22), un module de roulement (23) et/ou un module de prolongement pour de plus grands écartements de voie (21), un appareil de mesure de torsion (11), un appareil de mesure de surhaussement (12), un appareil de mesure de d'écartement de voie (13) et un réflecteur (10) sont agencés et une unité d'enregistrement de données (37) est intégrée, et
b) sur un wagon de tachéomètre (4) fixé sur la voie se composant d'un module d'appareil (20), d'un module de mesure (22), d'une unité d'évaluation (14) et d'un appareil de sortie (16), d'une antenne radio de wagon de tachéomètre (7) pour la réception des données déterminées sur le wagon de réflecteur, un module de roulement (23) et/ou un module de prolongement pour de plus grands écartements de voie (21), pour lequel à côté d'un rover (5) pour la détermination par satellite de la position, un tachéomètre (6) est agencé et une unité d'enregistrement de données (37) est intégrée,
c) un poste de base pour la détermination de position par satellite,
dans lequel l'antenne radio de wagon de tachéomètre (7) est réalisée de manière à recevoir des données du poste de base par radio,
d) dans lequel l'unité d'évaluation (14) est appropriée afin de déterminer la position du wagon de tachéomètre par GPS différentiel et de déterminer par cette position du wagon de tachéomètre, la position du wagon de réflecteur,
e) et dans lequel l'unité d'évaluation (14) est appropriée pour lier la position réelle du wagon de réflecteur aux valeurs de mesure de la géométrie de voie, et dans lequel
f) l'appareil de sortie (16) est approprié afin de mettre à disposition la divergence entre la position de consigne et réelle de la géométrie de voie.

5. Système de mesure à haute précision pour de petits chantiers dans la construction de voie selon la revendication 4, **caractérisé en ce que** le wagon de réflecteur (8) et le wagon de tachéomètre (4) présentent des modules de prolongement (21), par quoi ils peuvent être adaptés à différents écartements de voie.

6. Système de mesure à haute précision pour de petits chantiers dans la construction de voie selon la revendication 5, **caractérisé en ce que**
le module de prolongement (21) est réglé de manière variable à l'aide d'éléments insérables l'un dans l'autre et ensuite fixement réglables sur l'écartement de voie nécessaire du corps de voie.

7. Système de mesure à haute précision pour de petits chantiers dans la construction de voie selon l'une quelconque des revendications 4 à 6, **caractérisé par** un frein d'homme mort pour la fixation du wagon de tachéomètre (4).

8. Système de mesure à haute précision pour de petits chantiers dans la construction de voie selon l'une quelconque des revendications 4 à 7, **caractérisé en ce que** l'unité d'évaluation (14) et l'appareil de sortie (16) sont logés dans des boîtiers résistants aux intempéries.

9. Système de mesure à haute précision pour de petits chantiers dans la construction de voie selon l'une quelconque des revendications 4 à 8, **caractérisé en ce que** l'unité d'enregistrement de données présente une consommation en courant faible, est résistante aux vibrations et influences météorologiques et est intégrée dans les wagons (4) et (8).
